# EUROPÄISCHE PATENTSCHRIFT

(11) **EP 0 818 394 B1**
(45) Veröffentlichungstag und Bekanntmachung des Hinweises auf die Patenterteilung: **22.01.2003**
(21) Anmeldenummer: 97111788.2
(22) Anmeldetag: 11.07.1997
(51) Int. Cl.: B65D 21/04

(54) **Transportbehälter aus Kunststoff, der nach dem Drehstapelprinzip stapelbar ist**
Plastic container,stackable by rotation method
Récipient en plastique empilable par rotation

(30) Priorität: 13.07.1996 DE 19628373
(43) Veröffentlichungstag der Anmeldung: 14.01.1998
(73) Patentinhaber: Linpac stucki Kunststoffverarbeitung GmbH, 32107 Bad Salzuflen (DE)
(72) Erfinder: Korte, Klaus, 32107 Bad Salzuflen (DE); Westerheide, Dirk, 33775 Versmold (DE)
(74) Vertreter: Junius, Walther, Dr.

(56) Entgegenhaltungen:
- EP-A- 0 265 581
- DE-A- 4 432 030
- DE-B- 1 296 081
- DE-U- 1 889 360
- FR-A- 2 504 889
- FR-A- 2 563 188
- US-A- 3 498 494
- US-A- 4 426 001

## Beschreibung

Die Erfindung betrifft einen Transportbehälter aus Kunststoff, der nach dem Drehstapelprinzip stapelbar ist, bestehend aus einem Boden und vier rechtwinklig zum Boden verlaufenden Seitenwänden deren obere Hälfte gegenüber der unteren Hälfte nach außen versetzt ist und deren oberer Rand durch eine nach außen weisende Krempe gebildet ist, bei dem in den oberen Seitenwandhälften nach außen gerichtete Ausbuchtungen für die Aufnahme von unter diesen Ausbuchtungen in den unteren Seitenwandhälften angeordnete Stützfüße vorgesehen sind, bei dem oberhalb dieser Ausbuchtungen Ausnehmungen in der Krempe befindlich sind, bei dem die Ausbuchtungen an einer Seitenwand versetzt gegenüber Ausbuchtungen an der anderen Seitenwand angeordnet sind, bei dem die Stützfüße an ihrem unteren Ende mit einem an der Außenkante liegenden nasenartigen Vorsprung versehen sind, der beim Übereinanderstapeln in Ausnehmungen oder Vertiefungen in der Krempe eintaucht.

Ein derartiger Transportkasten ist aus der US 44 26 001 A bekannt geworden. Bei diesem Transportkasten sind die Stützfüße im unteren Teil des Transportkastens durch Ausbuchtungen der Seitenwände gebildet. Solche Ausbuchtungen der Seitenwände sind aus mehreren Gründen unerwünscht: Sie behindern in manchen Fällen die Ordnung kleinerer in den Transportkasten eingepackter quaderförmiger Ware, weil diese beim Transport verrutscht, sich in die Ausbuchtungen schiebt und dann durcheinander fällt, und sie erschweren die Reinigung des inneren des Transportkastens.

Durch die FR 25 04 889 A ist ein anderer Transportkasten mit pyramidenstumpfförmiger Anordnung der Seitenwände bekannt geworden, bei welchem die Stützfüße durch eine v-förmige, nach unten hin in eine einfache Rippe auslaufende Rippenanordnung gebildet sind. Die v-förmig gestalteten oberen Rippenteile sind durch nach außen gerichtete Ränder von Ausnehmungen in den Seitenwänden gebildet. Die an diese unten anschließenden einfachen vertikalen Rippen sind an der Außenseite der Seitenwände angeformt. Diese Konstruktion der Stützfüße vermag bei der Lastabtragung nach unten keine hohen Abtragekräfte aufzunehmen, daher sind diese Stützfüße dicht nebeneinander angeordnet und gleichmäßig über die Fläche der Seitenwände verteilt. Die bei dieser Konstruktion in die Seitenwände einzubringenden Löcher machen einen Schüttguttransport mit diesen Transportkästen unmöglich und schränken dadurch die Nutzungsmöglichkeiten dieser Transportkästen ein.

Die Erfindung vermeidet die Nachteile des Standes der Technik. Es ist die Aufgabe der Erfindung, mit einfachen Mitteln unter geringem Materialaufwand einen drehstapelbaren Kasten hoher Stabilität und hoher Standfestigkeit zu schaffen, der in seinem Unterteil einen quaderförmigen Raum für das Einstellen von Ware aufweist, d.h. einen Raum aufweist, dessen Seitenwände glatt und eben ohne Aus- und Einbuchtungen sind und rechtwinklig zur Bodenfläche stehen.

Die Erfindung löst die Aufgabe durch einen Kunststoffkasten, bei dem die Seitenwände der unteren Kastenhälfte unter Bildung eines quaderförmigen Raumes eben sind, bei dem die Stützfüße durch zwei senkrecht zum Boden, parallel zueinander verlaufende Rippenpaare an der Außenseite der unteren Kastenhälfte gebildet sind, welche sich nach oben bis zur Unterkante der oberen Seitenwandhälfte erstrecken, welche unten durch eine bodenparallele Rippe miteinander verbunden sind, die den nasenartigen Vorsprung trägt.

Dieser Transportbehälter ist drehstapelbar, weist eine hohe Stabilität und Standfestigkeit auf, weist in seinem Unterteil einen quaderförmigen Raum für die Aufnahme der Ware ohne Ausund Einbuchtungen der Seitenwände in der unteren Hälfte auf. Da die für das Drehstapeln notwendigen Stützfüße an der Außenseite des unteren Teiles angebracht sind, ist die Stabilität und Standfestigkeit erhöht. Da diese Stützfüße aus Rippen gebildet sind, ist der Materialverbrauch für die Stützfüße gering und ihre Herstellung einfach. Da die Stützfüße einen nasenartigen Vorsprung an ihrem Ende aufweisen, der in Ausnehmungen bzw. Vertiefungen in der die obere Kante des Kastens bildenden Krempe eingreift, ist bei der Beladung mit schwerem Schüttgut ein Auswölben der Seitenwände vermieden.

Diese Stabilität läßt sich noch dadurch steigern, daß zwischen den beiden Parallelrippen eine weitere vorzugsweise kurze und vorzugsweise dreieckförmige Rippe angeordnet ist.

Weiter dient es der Steigerung der Stabilität, wenn die Stützfüße paarweise nebeneinander und nur durch einen Abstand von etwas mehr als einer Rippenbreite nebeneinander angeordnet sind.

Auch dient es hierbei einer zusätzlichen Steigerung der Stabilität, wenn die Ausbuchtungen der oberen Seitenwandhälfte mittig eine nach innen gerichtete Rippe aufweisen.

Ein doppelter Boden steigert nicht nur die Stabilität des Bodens gegen Auswölbungen nach unten bei hoher mittiger Belastung, sondern kann auch die Stabilität der Stützfüße erhöhen, wenn an den an seiner Unterseite verrippten Boden ein_weiterer an seiner Oberseite verrippter Boden angeschweißt ist, und bei dem dieser Boden an seinen Kanten mit etwa mittig unter die Stützfüße reichenden nach oben verrippten Vorsprüngen versehen ist, deren Rippen mit den unter den Stützfüßen befindlichen Rippen verschweißt sind.

Dieser Transportbehälter eignet sich auch, ein Paar von darüber gestapelten Transportbehältern der halben Grundfläche zu tragen, bei denen die Stützfüße an den Stirnseiten angeordnet sind, wenn beidseits der Transportbehältermittelebene weitere Ausnehmungen oder Vertiefungen für die Aufnahme von vorspringenden Stützfüßen quer gestapelter Transportkästen der halben Bodenfläche angeordnet sind. Andererseits kann der Transportbehälter auch auf einem Paar von Transportbehältern halber Grundfläche gestapelt werden, wenn in der Krempe mindestens der einen Längsseite Ausnehmungen oder Vertiefungen der Länge angeordnet sind, bei der die Vorsprünge eines Paares von Stützfüßen angenommen werden können.

Das Wesen der Erfindung ist nachstehend anhand eines in der Zeichnung schematisch dargestellten Ausführungsbeispieles näher erläutert. Es zeigen:
- Fig. 1: eine Seitenansicht des Transportbehälters,
- Fig. 2: einen Längsschnitt durch den Transportbehälter,
- Fig. 3: in der oberen Hälfte eine Ansicht von oben, in der unteren Hälfte eine Ansicht von unten auf den Transportbehälter,
- Fig. 4: links einen Querschnitt durch den Transportbehälter, rechts eine Stirnseitenansicht des Transportbehälters,
- Fig. 5: eine Längsseitenansicht eines Transportbehälters halber Grundfläche,
- Fig. 6: links einen Querschnitt durch den Transportbehälter der Fig. 5, rechts eine Stirnseitenansicht des Transportbehälters der Fig. 5,
- Fig. 7: in der oberen Hälfte eine Ansicht von oben, in der unteren Hälfte eine Ansicht von unten auf den Transportkasten der Fig. 5,
- Fig. 8: einen Schnitt durch einen Stützfuß,
- Fig. 9: einen Schnitt durch einen weiteren Stützfuß.

Der Transportbehälter der Fig. 1 - besteht aus einem Boden 1 und zwei Längsseitenwänden 2 sowie zwei Stirnseitenwänden 3. Der Boden 1 ist zweischalig gefertigt, aus einem oben glatten, ebenen Oberboden 1A, der nach unten weisende Rippen 4A aufweist, und einen Unterboden 1B, welcher nach oben gerichtete Rippen 4B aufweist. Diese Rippen 4A, 4B sind an ihren Stirnseiten in der Schweißebene 5 miteinander verschweißt.

Die Längsseitenwände 2 und die Stirnseitenwände 3 bestehen aus einem an die Kanten des Bodens angeformten unteren Teil 2B, 3B und einem nach außen vorspringenden oberen Teil 2A, 3A. Diese beiden Teile sind über einen bodenparallelen Absatz 6 miteinander verbunden. Der obere Teil 2A, 3A ist am oberen Rand durch eine Randrippe oder Krempe 7 abgeschlossen.

Sowohl die Längsseitenwände 2 als auch die Stirnseitenwände 3 tragen an ihrer Außenseite Stützfüße 8. Diese bestehen aus einem Paar von senkrecht zur Bodenebene verlaufenden Rippen 9, die sich vom Boden 1 bis zum Absatz 6 erstrecken. An ihrer Unterkante sind diese Rippen 9 durch eine die Fußfläche 10 bildende Rippe miteinander verbunden, die an ihrer nach außen gerichteten Kante einen nach unten gerichteten Vorsprung 11 trägt. Dieser Vorsprung 11 greift beim Übereinanderstapeln der Transportbehälter in Ausnehmungen oder Vertiefungen 12 der Krempe 7 ein und bewirkt dadurch einen festen Sitz des darüber gestapelten Kastens sowie eine Stabilisierung der Seitenwände 2, 3 des darunter gestapelten Kastens.

Der Versteifung der Fußfläche 10 dient eine weitere, zwischen den Rippen 9 angeordnete Stützrippe 13, die im Ausführungsbeispiel dreieckförmig geformt ist und deren eine längere Seite an der Seitenwand 2, 3 und deren eine kürzere Seite an der oberen Fläche der Fußfläche 10 angeformt ist, während die längste Seite frei nach außen weist.

An den Längsseitenwänden 2 sind die Stützfüße 8 jeweils als ein Paar dicht nebeneinander an zwei Orten in der bei Drehstapelkästen üblichen und notwendigen Versetzung angeordnet. An den Stirnseitenwänden 3 sind die Stützfüße 8 hingegen einzeln angeordnet.

Damit ein Ineinanderstapeln für den Leertransport möglich ist, weisen die oberen Hälften der Seitenwände 2, 3 Ausbuchtungen 14 auf, die so dimensioniert sind, daß sie die Stützfüße 8 eines hineingestapelten Kastens aufnehmen können.

Es ist zweckmäßig, die Stützfüße in den Doppelboden 1 zu integrieren und den Doppelboden 1 in die Fußfläche 10 hineinragen zu lassen.

Wie die Fig. 8 zeigt, erstreckt sich der Doppelboden 1 bis vor die Stirnseite 17 des Stützfußes 8, unter der sich der Vorsprung 11 befindet.

Im Ausführungsbeispiel der Fig. 9 erstreckt sich der Hohlraum 16 des doppelten Bodens 1 über den Vorsprung 11 hinaus.

In den Fig. 5 bis 7 ist ein weiterer Transportbehälter dargestellt. Dieser weist die halbe Grundfläche des Transportkastens der Fig. 1 bis 4 auf. Er ist paarweise auf einem Transportkasten der Fig. 1 bis 4 stapelbar, andererseits ist ein Transportkasten der Fig. 1 bis 4 auch auf einem Paar von Transportkästen der Fig. 5 bis 7 stapelbar.

Der Transportkasten der Fig. 5 - 7 weist an den Stirnseiten Stützfüße 8 gleicher oder zumindest ähnlicher Form wie die des Transportkastens der Fig. 1 - 4 auf. Die nach unten gerichteten Vorsprünge 11 dieser Stützfüße 8 greifen in Vertiefungen 12A und 12B der Krempe 7 ein. Die Vertiefungen 12A sind allein für diese Vorsprünge 11 an den Stützfüßen 8 der Kästen der Fig. 5 - 7 vorgesehen. Sie weisen eine der Vorsprunglänge entsprechende Länge auf. Die Vertiefungen 12B sind erheblich länger ausgeführt, weil sie für die Aufnahme von Vorsprüngen 11 sowohl der Kästen der Fig. 1 - 4 als auch der Kästen der Fig. 5 - 7 dienen.

### Liste der Bezugszeichen:

- 1: Boden
- 2: Längsseitenwand
- 3: Stirnseitenwand
- 4: Bodenrippen
- 5: Schweißebene
- 6: Absatz
- 7: Krempe
- 8: Stützfuß
- 9: Rippe
- 10: Fußfläche
- 11: Vorsprung
- 12: Ausnehmung
- 13: Stützrippe
- 14: Ausbuchtung
- 15: Mittelrippe
- 16: Hohlraum
- 17: Stirnseite

## Patentansprüche

1. Transportbehälter aus Kunststoff, der nach dem Drehstapelprinzip stapelbar ist,
bestehend aus einem Boden und vier rechtwinklig zum Boden verlaufenden Seitenwänden (2,3) deren obere Hälfte gegenüber der unteren Hälfte nach außen versetzt ist und deren oberer Rand durch eine nach außen weisende Krempe (7) gebildet ist, bei dem in den oberen Seitenwandhälften (2A, 3A) nach außen gerichtete Ausbuchtungen (14) für die Aufnahme von unter diesen Ausbuchtungen (14) in den unteren Seitenwandhälften (2B, 3B) angeordnete Stützfüße (8) vorgesehen sind,
bei dem oberhalb dieser Ausbuchtungen (14) Ausnehmungen in der Krempe (7) befindlich sind,
bei dem die Ausbuchtungen (14) an einer Seitenwand versetzt gegenüber Ausbuchtungen (14) an der anderen Seitenwand angeordnet sind,
bei dem die Stützfüße (8) an ihrem unteren Ende mit einem an der Außenkante liegenden nasenartigen Vorsprung (11) versehen sind, der beim Übereinanderstapeln in Ausnehmungen (12) oder Vertiefungen in der Krempe (7) eintaucht, **dadurch gekennzeichnet, daß**
die Seitenwände der unteren Kastenhälfte unter Bildung eines quaderförmigen Raumes eben sind,
und daß die Stützfüße (8) durch zwei senkrecht zum Boden, parallel zueinander verlaufende Rippenpaare (9,13) an der Außenseite der unteren Kastenhälfte gebildet sind, welche sich nach oben bis zur Unterkante der oberen Seitenwandhälfte erstrecken, welche unten durch eine bodenparallele Rippe (10) miteinander verbunden sind, die den nasenartigen Vorsprung (11) trägt.

2. Transportbehälter nach Anspruch 1, **dadurch gekennzeichnet, daß**
zwischen den beiden Parallelrippen (9) eine weitere vorzugsweise kurze und vorzugsweise dreieckförmige Rippe (13) angeordnet ist.

3. Transportbehälter nach Anspruch 1, **dadurch gekennzeichnet, daß**
die Stützfüße (8) paarweise nebeneinander und nur durch einen Abstand von etwas mehr als einer Rippenbreite nebeneinander angeordnet sind.

4. Transportbehälter nach Anspruch 1, **dadurch gekennzeichnet, daß**
die Ausbuchtungen (14) der oberen Seitenwandhälfte mittig eine nach innen gerichtete Rippe (15) aufweisen.

5. Transportbehälter nach Anspruch 1, **dadurch gekennzeichnet, daß**
an den an seiner Unterseite verrippten Boden (1A) ein weiterer an seiner Oberseite verrippter Boden (1B) angeschweißt ist, und daß dieser Boden an seinen Kanten mit etwa mittig unter die Stützfüße (8) reichenden nach oben verrippten Vorsprüngen versehen ist, deren Rippen mit den unter den Stützfüßen (8) befindlichen Rippen verschweißt sind.

6. Transportbehälter nach Anspruch 1, **dadurch gekennzeichnet, daß**
beidseits der Transportbehältermittelebene weitere Ausnehmungen oder Vertiefungen für die Aufnahme von Vorsprüngen an Stützfüßen (8) von quer gestapelten Transportkästen der halben Bodenfläche angeordnet sind.

7. Transportbehälter nach Anspruch 1, **dadurch gekennzeichnet, daß**
die Stützfüße (8) an den Stirnseiten (3) angeordnet sind.

8. Transportbehälter nach Anspruch 1, **dadurch gekennzeichnet, daß**
in der Krempe (7) mindestens der einen Längsseite Ausnehmungen oder Vertiefungen derjenigen Länge angeordnet sind, dass die Vorsprünge (11) eines Paares von Stützfüßen (8) aufgenommen werden können.

## Claims

1. Transport container made of plastic which can be stacked by the rotary stacking principle, consisting of a bottom and four side walls (2, 3) which run at right angles to the bottom and whose upper half is offset outwards relative to the lower half and whose upper edge is formed by a rim (7) pointing outwards, wherein bulges (14) directed outwards are provided in the upper side wall halves (2A, 3A) for reception of supporting feet (8) arranged under these bulges (14) in the lower side wall halves (2B, 3B), wherein recesses are located in the rim (7) above these bulges (14), wherein the bulges (14) in one side wall are arranged offset relative to bulges (14) in the other side wall, wherein the supporting feet (8) are provided at their lower end with a nose-like projection (11) which lies on the outer edge and engages in recesses (12) or depressions in the rim (7) when stacked on top of one another, **characterised in that** the side walls of the lower box half are flat forming a parallelepiped space, and **in that** the supporting feet (8) are formed by two pairs of ribs (9, 13) which run perpendicular to the bottom parallel to one another on the outside of the lower box half and extend upwards to the lower edge of the upper aide wall half and are connected to one another at the bottom by a rib (10) which rune parallel with the bottom and carries the nose-like projection (11).

2. Transport container according to claim 1,
**characterised in that** a further preferably short and preferably triangular rib (13) is arranged between the two parallel ribs (9).

3. Transport container according to claim 1,
**characterised in that** the supporting feet (8) are arranged next to one another in pairs and only separated by a gap of slightly more than the breadth of one rib.

4. Transport container according to claim 1,
**characterised in that** the bulges (14) in the upper side wall half in the middle exhibit a rib (15) which is directed inwards.

5. Transport container according to claim 1,
**characterised in that** a further bottom (1B) ribbed on its upper side is welded to the bottom (1A) ribbed on its underside, and **in that** this bottom is provided at its edges with projections which are ribbed at the top and extend roughly centrally under the supporting feet (8) and whose ribs are welded to the ribs located under the supporting feet (8).

6. Transport container according to claim 1,
**characterised in that** further recesses or depressions are arranged on both sides of the median plane of the transport container for reception of projections on supporting feet (8) of transport boxes with half the bottom area which are stacked transversely.

7. Transport container according to claim 1,
**characterised in that** the supporting feet (8) are arranged on the end sides (3).

8. Transport container according to claim 1,
**characterised in that** recesses or depressions are arranged in the rim (7) of at least one longitudinal side and have a length which is such that the projections (11) of a pair of supporting feet (8) can be received.

## Revendications

1. Récipient de transport en plastique empilable sur le principe de l'empilage par rotation, comprenant un fond et quatre parois latérales (2, 3) perpendiculaires au fond dont la moitié supérieure est décalée vers l'extérieur par rapport à la moitié inférieure, et dont le bord supérieur est formé par un rebord (7) orienté vers l'extérieur, dans lequel des indentations (14) dirigées vers l'extérieur sont prévues dans les moitiés supérieures des parois latérales (2A, 3A) pour recevoir des pieds d'appui (8) disposés sous ces indentations (14) dans les moitiés inférieures des parois latérales (2B, 3B), dans lequel des évidements pratiqués dans le rebord (7) se trouvent au-dessus de ces indentations (14), dans lequel les indentations (14) qui se trouvent sur l'une des parois latérales sont disposées de manière décalée par rapport aux indentations (14) qui se trouvent sur l'autre paroi latérale, dans lequel les pieds d'appui (8) comportent à leur extrémité inférieure un élément saillant (11) semblable à un nez qui se situe sur le bord extérieur et qui, lors de l'empilage, s'enfonce dans les évidements (12) ou les creux pratiqués dans le rebord (7), **caractérisé en ce que** les parois latérales de la moitié inférieure de la caisse sont planes et forment un espace en forme de parallélépipède et **en ce que** les pieds d'appui (8) sont formés par deux paires de nervures (9, 13) perpendiculaires au fond et parallèles les unes aux autres, placées sur la face externe de la moitié inférieure de la caisse, qui s'étendent vers le haut jusqu'au bord inférieur de la moitié supérieure des parois latérales et sont reliées entre elles en partie basse par une nervure (10) parallèle au sol qui porte l'élément saillant (11) semblable à un nez.

2. Récipient de transport selon la revendication 1, **caractérisé en ce qu'**une autre nervure (13) de préférence courte et de forme triangulaire est disposée entre les deux nervures parallèles (9).

3. Récipient de transport selon la revendication 1, **caractérisé en ce que** les pieds d'appui (8) sont disposés par paire côte à côte et **en ce que** l'espacement entre ces pieds d'appui disposés côte à côte est légèrement supérieur à une largeur de nervure.

4. Récipient de transport selon la revendication 1, **caractérisé en ce que** les indentations (14) de la moitié supérieure des parois latérales présentent au centre une nervure (15) dirigée vers l'intérieur.

5. Récipient de transport selon la revendication 1, **caractérisé en ce qu'**un autre fond (1B) nervuré sur sa face supérieure est soudé au fond (1A) nervuré sur sa face inférieure et **en ce que** ce fond comporte sur ses bords des éléments saillants nervurés vers le haut qui s'étendent au-dessous et à peu près jusqu'au milieu des pieds d'appui (8), dont les nervures sont soudées aux nervures qui se trouvent sous les pieds d'appui (8).

6. Récipient de transport selon la revendication 1, **caractérisé en ce que** d'autres évidements ou creux sont disposés des deux côtés du plan médian du récipient de transport pour recevoir les éléments saillants des pieds d'appui (8) de caisses de transport empilées en travers de la moitié de la surface du fond.

7. Récipient de transport selon la revendication 1, **caractérisé en ce que** les pieds d'appui (8) sont disposés sur les faces frontales (3).

8. Récipient de transport selon la revendication 1, **caractérisé en ce que** le rebord (7) comporte au moins le long d'un bord des évidements ou creux d'une longueur telle que les éléments saillants (11) d'une paire de pieds d'appui (8) peuvent s'y loger.
